# EUROPÄISCHE PATENTSCHRIFT

(11) **EP 2 289 834 B1**
(45) Veröffentlichungstag und Bekanntmachung des Hinweises auf die Patenterteilung: **05.03.2014**
(21) Anmeldenummer: 10007740.3
(22) Anmeldetag: 26.07.2010
(51) Int. Cl.: B66C 23/74

(54) **Kran**
Crane
Grue

(30) Priorität: 26.08.2009 DE 202009011577 U
(43) Veröffentlichungstag der Anmeldung: 02.03.2011
(73) Patentinhaber: Liebherr-Werk Ehingen GmbH, 89584 Ehingen/Donau (DE)
(72) Erfinder: Willim, Hans-Dieter, 89079 Ulm-Unterweiler (DE)
(74) Vertreter: Laufhütte, Dieter

(56) Entgegenhaltungen:
- DE-A1- 4 418 785
- GB-A- 2 050 295
- JP-A- 9 240 504
- JP-A- 9 272 457
- JP-A- 61 150 993
- JP-A- 62 203 891

## Beschreibung

Die Erfindung betrifft einen Kran mit einem verfahrbaren Unterwagen, einem drehbar auf diesem gelagerten Oberwagen mit an diesem angeordneten wippbaren Ausleger und Derrickausleger, sowie einem über ein Koppelelement mit dem Oberwagen verbindbaren Ballastwagen.

Krane dieser Art sind in der Regel als Raupenkrane ausgeführt und an sich bekannt. Der Ballastwagen wird hier eingesetzt, um bei entlastetem Kran auch den Kran mit dem Derrickballast verfahren zu können bzw. bei Teillast den Kran drehen zu können. Der Derrickballast hängt jeweils am Kopfstück des Derrickauslegers.

Bisher wurden die Ballastwagen bei den sogenannten Raupenkranen als spezielles Bauteil des Gesamtkrans mit wenigen großen Rädern ausgeführt. Diese Ballastwagen weisen jedoch den Nachteil auf, dass sie nur für den Einsatz am Kran verwendbar sind und dadurch die Investitionssumme für den Gesamtkran wesentlich erhöhen.

Die Druckschriften JP 9 272 457 A und JP 9 240 504 A zeigen dabei einen mobilen Kran mit einer Ballastvorrichtung, bei der ein Anhänger an den mobilen Kran anhängbar ist, wobei Ballastgewichte auf dem Anhänger ablegbar sind.

Die DE 44 18 785 A1 offenbart ebenfalls einen fahrbaren Kran mit angehängtem Ballastwagen, wobei der Ballastwagen keine Hydrualikdruckquelle aufweist und somit ein Ballastwagen ohne eigenem Antrieb vorliegt.

Ein einfaches Weglassen des Ballastwagens ist insbesondere bei Ausführungen von Großkranen, wie sie beispielsweise zunehmend zum Bau von Kernkraftwerken benötigt werden, nicht möglich.

Aufgabe der vorliegenden Erfindung ist es daher, einen gattungsgemäßen Kran derart weiterzubilden, dass er auch bei Ausführung als Großkran möglichst ohne zusätzlichen an den jeweiligen Großkran angepassten und individuell gebauten Ballastwagen auskommt.

Erfindungsgemäß wird diese Aufgabe durch die Kombination der Merkmale des Anspruchs 1 gelöst. Demnach wird ein Kran mit einem verfahrbaren Unterwagen, einem drehbar auf diesem gelagerten Oberwagen mit an diesem angeordneten wippbaren Ausleger und Derrickausleger sowie einem über ein Koppelelement mit dem Oberwagen verbindbaren Ballastwagen bereitgestellt, bei dem der Ballastwagen eine serienmäßige Schwerlasttransportvorrichtung mit eigenem Antrieb und eigener Antriebssteuerung ist, wobei diese Antriebssteuerung infolge der Bewegung des Krans beeinflußbar ist, und wobei der Ballast auf einer Palette auflegbar ist, die auf die Schwerlasttransportvorrichtung aufsetzbar und mit dieser verbindbar ist.

Nach der Erfindung wird daher ein standardmäßiges Schwerlasttransportfahrzeug eingesetzt, wie es bereits bei den Anwendern der Krane in großer Stückzahl zum Verfahren von schweren Lasten, wie beispielsweise Brückenelementen oder Teilen von Bohrinseln vorhanden ist, verwendet wird. Derartige Schwerlasttransportfahrzeuge weisen einen eigenen Antrieb und eine eigene Antriebssteuerung auf. Da nun die Antriebskräfte einer Schwerlasttransportvorrichtung bzw. eines Schwerlasttransportfahrzeuges relativ hoch sind, kann beim Drehen des Krans eine hohe Seitenkraft auf den Kran eingeleitet werden. Diese hohe Seitenkraft wird auf den Derrickausleger, an dessen Kopfstück der Derrickballast aufgehängt ist, übertragen. Da ein Derrickausleger aber im Grunde einen Druckstab darstellt, ist er äußerst empfindlich auf Seitenkräfte. Nach der vorliegenden Erfindung wird daher die Antriebssteuerung der Schwerlasttransportvorrichtung derart ausgebildet, dass sie in Folge der Bewegung des Krans beeinflußbar ist.

Auf diese Weise läßt sich erfindungsgemäß eine bereits beim Anwender vorhandene Schwerlasttransportvorrichtung in besonders einfacher Weise als Ballastwagen verwendet. Es muß nur noch dafür gesorgt werden, dass die entsprechende Palette mit dem Schwerlasttransportwagen nach entsprechendem Aufsetzen verbunden ist.

Aufgrund dieser Beeinflussung kann gemäß einer Ausführungsform die Antriebssteuerung der Schwerlasttransportvorrichtung derart ausgeführt werden, dass sie beim Drehen des Krans selbsttätig das entsprechende Lenkzentrum bestimmt und bei Schleppfahrt hinter dem Kran selbsttätig lenkt, beschleunigt bzw. verzögert.

Selbst wenn in einer anderen Ausführungsvariante die Antriebssteuerung des Ballastwagens nicht soweit aufgerüstet wurde, dass sie die vorgenannten Steuerungen selbsttätig durchführen kann, so ist aufgrund der gemäß der vorliegenden Lehre vorgesehenen Beeinflußbarkeit der Antriebssteuerung durch die Kranbewegung sichergestellt, dass der eigene Antrieb der Schwerlasttransportvorrichtung für den Fall, dass ein Lenkfehler der Schwerlasttransportvorrichtung zu einer unerwünschten Krafteinleitung in das Koppelelement zwischen dem Oberwagen und Ballastwagen führt, das gesamte System, das heißt sowohl der Kran wie auch die Schwerlasttransportvorrichtung, angehalten werden, so dass beispielsweise durch eine manuelle Steuerung der Ballastwagen mittels seines eigenen Antriebs wieder in die gewünschte Stellung verfahren werden kann. Anschließend kann der Kran wieder weiterbetrieben werden.

Weitere bevorzugte Ausgestaltungen der Erfindung ergeben sich aus den sich an den Hauptanspruch anschließenden Unteransprüchen.

Das Koppelelement zwischen dem Oberwagen und dem Ballastwagen kann in seiner Länge veränderbar ausgeführt sein und einen Längengeber aufweisen. Dabei kann das Koppelelement vorteilhaft aus zwei Gelenkstäben bestehen, die über einen als Längengeber wirkenden Hydraulikzylinder gekoppelt sind. Die Länge des Hydraulikzylinders wird nun über einen entsprechenden Sensor überwacht. Jede Veränderung des Hubs des Hydraulikzylinders wird erfaßt und in ein Ansteuersignal umgewandelt, das zur Korrektur des Lenkfehlers oder zur Abschaltung verwendet werden kann. Während der Schleppfahrt hinter dem Kran kann der Ballastwagen je nach Auslenkung des Kolbens im Hydraulikzylinder beschleunigt, gebremst oder ebenfalls angehalten werden.

Gemäß einer weiteren bevorzugten Ausführungsform ist als Koppelelement ein starrer Führungsrahmen zwischen dem Oberwagen und einem Anlenkpunkt an der den Ballast aufnehmenden und auf dem Ballastwagen absetzbaren Palette geschaffen, wobei der Führungsrahmen gegenüber dem Anlenkpunkt im Anlenkbereich derart verschieblich gelagert ist, dass eine Längsrelativbewegung mit einer Abweichung von einer Neutralstellung erfaßt werden kann und in ein Ansteuersignal für die Antriebssteuerung der Schwerlasttransportvorrichtung umgesetzt werden kann.

Dieser als Koppelelement vorgesehene Führungsrahmen weist eine so große Stabilität auf, dass er die ganzen Seitenkräfte, die aus dem Fahren und Drehen des Gesamtsystems aus Kran und Schwerlasttransportvorrichtung auf ihn einwirken, in den Oberwagen und dort insbesondere in den Drehbühnenrahmen einleitet.

Vorteilhaft wird das Drehwerksgetriebe des Krans beim Fahren oder Drehen auf Rundlauf geschaltet, um eine Überlast des Führungsrahmens zu verhindern. Der Führungsrahmen kann aber auch so dimensioniert sein, dass bei geschlossener Bremse, welche zum Bremsen der Drehbewegung des Oberwagens um den Unterwagen dient, die Bremsen durchrutschen, bevor der Führungsrahmen insgesamt überlastet ist.

Gemäß einer vorteilhaften Weiterbildung der zuvor geschilderten bevorzugten Ausführungsvariante ist die Längsrelativbewegung durch eine Längsführung mit einem Drehzapfen derart realisiert, dass sowohl eine Längsbewegung wie auch eine Drehbewegung zugelassen wird, während in Querrichtung keine Bewegung zugelassen wird. Durch die Restriktion der Bewegung in Querrichtung wird verhindert, dass unerwünschte Seitenkräfte auf den Derrickausleger übertragen werden.

Gemäß einer weiteren Fortbildung dieser Ausführungsvariante ist festzuhalten, dass die Palette an aus Stäben bestehenden Pendeln hängt, die an ihrem oberen Ende an dem starren Führungsrahmen und an ihrem unteren Ende an der Palette direkt oder indirekt über Gelenklager angelenkt sind. Um während einer möglichen Relativbewegung zwischen Kran und Schwerlasttransportvorrichtung eine zu starke Schrägstellung der Schwerlasttransportvorrichtung und insbesondere des auf dieser aufgetürmten Ballastes zu vermeiden, kann die Pendelbewegung durch entsprechend vorzusehende Notanschläge begrenzt werden.

Ganz besonders vorteilhaft kann die Pendelbewegung über Meßeinrichtungen, vorzugsweise Winkelgeber, derart erfaßbar sein, dass aufgrund der erfaßten Meßgrößen Ansteuersignale für die Antriebssteuerung generierbar sind.

Für den Fall, dass der Kran über eine weitere Strecke ohne Last verfahren werden muß, kann das Koppelelement vom Oberwagen und/oder Ballastwagen trennbar sein, um so Kran und Schwerlasttransportvorrichtung unabhängig voneinander zu verfahren.

Weitere Merkmale, Einzelheiten und Vorteile der Erfindung werden anhand von in der Zeichnung dargestellten Ausführungsbeispielen im folgenden näher erläutert. Es zeigen:
- Figur 1:: eine Detaildarstellung eines Krans mit Ballastwagen nach einer er- sten Ausführungsvariante der vorliegenden Erfindung,
- Figur 2:: eine andere Detailansicht des Krans gemäß Figur 1,
- Figur 3:: eine perspektivische Ansicht einer Schwerlasttransportvorrichtung, wie Sie gemäß der vorliegenden Erfindung einsetzbar ist,
- Figur 4:: eine perspektivische Teilansicht eines zweiten Ausführungsbei- spiels des erfindungsgemäßen Krans,
- Figur 5a, b:: eine schematische Seitenansicht und eine schematische Vorderan- sicht eines Details einer weiteren Ausführungsvariante des erfin- dungsgemäßen Krans,
- Figur 6:: eine perspektivische Darstellung der in Figur 5 wiedergegebenen Ausführungsvariante,
- Figur 7:: ein Detail der Ausführungsform gemäß Figur 6 ohne aufgeschichte- ten Ballast,
- Figur 8:: eine der Figur 7 entsprechende Darstellung, in der mögliche Frei- heitsgrade eingezeichnet sind,
- Figur 9:: eine Darstellung, die Teile des Krans in Verbindung mit dem Bal- lastwagen darstellt und
- Figur 10:: eine schematische, perspektivische Darstellung einer weiteren Aus- führungsvariante der Erfindung.

In der Figur 1 ist ein Kran 10 mit einem mittels eines Raupenfahrwerks 12 verfahrbaren Unterwagen 14 und einem drehbar auf diesem gelagerten Oberwagen 16 gezeigt, der in üblicher - hier aber nicht dargestellter - Art und Weise einen Ausleger und einen Derrickausleger, sowie einen über ein Koppelelement 18 mit dem Oberwagen verbindbaren Ballastwagen 20 aufweist. Sowohl auf dem Oberwagen 16 wie auch auf dem Ballastwagen 20 sind Ballastplatten 22 abgelegt. Dies ist insbesondere auch aus der perspektivischen Darstellung der Figur 2 zu entnehmen.

Der Ballastwagen 20 besteht aus einer an sich aus dem Stand der Technik bekannten und bei den Anwendern der Krane vorhandenen Schwerlasttransportvorrichtung 24, wie sie beispielsweise in Figur 3 dargestellt ist. Im Unterschied zu den bislang bekannten Ballastwagen, die eigens für Großkrane konstruiert und mit diesen zusammen ausgeliefert wurden, weisen die Schwerlasttransportvorrichtungen eine Vielzahl von kleinen Rädern 26 auf. Diese sind, wie sich aus den Figuren 1 und 3 ergibt, recht gleichmäßig unterhalb der Schwerlasttransportvorrichtung angeordnet. Derartige Schwerlasttransportvorrichtungen können große Lasten aufnehmen und werden von den Krananwendern beispielsweise zum Verfahren von Brückenelementen oder Teilen von Bohrinseln oder anderen massiven Teilen verwendet. Gemäß der vorliegenden Erfindung wird nun der Oberwagen 16 des Krans 10 mit einer stabilen aus dem Koppelelement 18 bestehenden Führung mit dem Schwerlasttransportfahrzeug 20 verbunden. Diese aus dem Koppelelement 18 bestehende Führung muß stark dimensioniert sein, dass sämtliche auftretenden Querkräfte von dieser Führung aufgenommen werden können.

Dies ist deshalb notwendig, da der Ballastwagen in in den Zeichnungen nicht näher dargestellten Weise an der Spitze des Derrickauslegers hängt und keinerlei Seitenkräfte aufnehmen kann. Die Anlenkpunkte für die Aufhängung am Derrickausleger sind in den Figuren 1 und 2 mit 28 bezeichnet. Da nun der Derrickausleger des Krans, an dessen Spitze der Ballastwagen hängt, keinerlei Seitenkräfte aufnehmen kann, müssen sämtliche Kräfte, die beispielsweise aus Lenkfehlern bzw. aus unterschiedlichen Antrieben des Drehwerks 30 zwischen Kranunterwagen 14 und Kranoberwagen 16 einerseits und der Schwerlasttransportvorrichtung 24 andererseits herrühren, durch diese Führung aufgenommen werden.

Der Drehwerksantrieb 30 des Krans 10 wird vorteilhaft so ausgeführt, dass naß laufende Bremsen vorhanden sind, so dass bei einer Überlastung, die beispielsweise in Folge zu hoher Antriebskräfte des Schwerlasttransportfahrzeuges folgen kann, die Drehwerksgetriebebremsen durchrutschen können.

Die Schwerlasttransportvorrichtung 24 weist einen eigenen Antrieb und eine eigene Antriebssteuerung auf. Diese Antriebssteuerung ist in Folge der Bewegung des Krans beeinflußbar. In der in den Figuren 1 und 2 dargestellten Ausführungsvariante erfolgt die Steuerungskopplung abhängig von der Bewegung des Krans wie im folgenden dargestellt. Die Grundbewegungen des Krans bestehen einerseits im Drehen des Oberwagens und andererseits in der Schleppfahrt, das heißt der Fahrt, in welcher der Ballastwagen dem Kran nachfolgt.

Beim Drehen des Krans wird in die Antriebssteuerung der feste Abstand zwischen der Drehmitte des Krans 10 und der Mitte der auf der Schwerlasttransportvorrichtung 24 aufgesetzten Derrickballastpalette 32 eingegeben.

Der Radius kann dabei in festen Schritten veränderbar sein. Gemäß einer Variante kann der Radius aber auch durch den Einbau eines zusätzlichen Hydraulikzylinders im Koppelelement 18 variabel ausgestaltet sein.

Das Koppelelement 18 besteht im wesentlichen aus zwei Gelenkstäben 34 und 36, die um einen Drehpunkt 38 gegenseitig verschwenkbar sind. Die Gelenkstäbe 34 und 36, die in der Ausführungsform gemäß der Figuren 1 und 2 nicht als Stäbe selbst, sondern als konstruktiv ausgestaltete Bauelemente realisiert sind, werden über einen Hydraulikzylinder 40 miteinander verbunden.

Der Hydraulikzylinder 40 ist während des Betriebs auf Rundlauf geschaltet. Das heißt es besteht ein hydraulischer Ausgleich zwischen der Ringfläche und der Kolbenfläche (hier nicht dargestellt).

Die Länge des Hydraulikzylinders selbst wird durch einen Sensor, der Längenveränderungen aufnehmen kann, überwacht (hier nicht dargestellt). Der Knick der beiden Gelenkstäbe 34 und 36, das heißt ihre gegenseitige Verschwenkung um den Schwenkpunkt 38 wird so ausgeführt, dass sich der Hydraulikzylinder in etwa bei 50% seines maximalen Hubs befindet, falls sich die Derrickpalette 32 auf dem entsprechend eingestellten Radius befindet.

Da nun beim Drehen des Kranoberwagens 16 und dem nachfolgend der Schwerlasttransportvorrichtung 24 aufgrund von Lenkfehlern der Schwerlasttransportvorrichtung 24 der Abstand zwischen der Drehmitte des Krans und der Mitte der auf der Schwerlasttransportvorrichtung aufgesetzten Derrickpalette 32 verändert werden kann, wird durch den Längensensor am Hydraulikzylinder 40 überwacht, ob diese Lenkfehler und die damit verbundene Abweichung vom Drehradius noch tolerabel sind. Sollte ein bestimmter Grenzwert überschritten werden, wird eine Vorwarnung gegeben. Bei Überschreitung eines weiteren Grenzwertes wird eine Abschaltung des Gesamtsystems veranlaßt. Bei einer Verringerung des Radius aufgrund eines Lenkfehlers verringert sich der Hub des Hydraulikzylinders 40, was durch den Längensensor festgestellt wird. Führt der Lenkradius nun zu einer Vergrößerung des Drehradius, so wird der Hub des Hydraulikzylinders entsprechend vergrößert, was ebenfalls von dem Längensensor erfaßt wird und als Antriebssteuersignal weiterverarbeitet wird.

In einem Ausführungsbeispiel kann beispielsweise bei einem Radius von 20 m der Hub des Hydraulikzylinders 50% betragen. Wird nun der Radius um 0,8 m überschritten, so erfolgt eine Vorwarnung in der Kranführerkabine. Eine Abschaltung des Drehwerks erfolgt dann, wenn der Radius sich um beispielsweise 1 m vergrößert hat.

Bei der Schleppfahrt der angetriebenen Schwerlasttransportvorrichtung 24 wird das Lenkzentrum laufend in Abhängigkeit von dem Winkel zwischen der Symmetrielinie des Raupenfahrwerks 12 des Krans und der Symmetrielinie der Drehlinie bzw. der Führung der Schwerlasttransportvorrichtung berechnet. Dabei werden die Koordinaten des Lenkzentrums bezogen auf die Mitte der Schwerlasttransportvorrichtung 24 berechnet. Bei der Schleppfahrt wird die Geschwindigkeit der Schwerlasttransportvorrichtung automatisch über den Hub des Zylinders 40 an dem Koppelelement wie folgt gesteuert. Wenn das Raupenfahrwerk mit der Vorwärtsfahrt beginnt, während die Schwerlasttransportvorrichtung zunächst stillsteht, wird der Hydraulikzylinder ausgezogen und es ergibt sich ein größerer Hub von ca. 60%. Beginnend ab 60% Hub wird das Schwerlasttransportfahrzeug mit zunehmender Geschwindigkeit nach vorne beschleunigt, wobei der Hub des Zylinders natürlich wieder reduziert wird. Hierdurch kann die Geschwindigkeit der Schwerlasttransportvorrichtung wieder verringert werden.

Bei einer Rückwärtsfahrt des Raupenfahrwerks 12 wird z. B. bei einem Hub von 40% die Schwerlasttransportvorrichtung 24 nach hinten beschleunigt, bis sich die Position des Hydraulikzylinders wieder in der Mittelstellung eingestellt hat. Durch diese Steuerung wird ein automatisches Nachfolgen des Schwerlasttransportfahrzeuges erreicht. Sollte nun der Hub des Kolbens im Hydraulikzylinder 40 in die Nähe der Endposition kommen, so wird durch zusätzliche Endschalter eine Warnung bzw. kurze Zeit später ein Notstop ausgelöst.

Besonders vorteilhaft kann bei dieser Ausführungsvariante die normale Derrickballastpalette, die in üblicher Weise bei Schwebeballastbetrieb verwendet wird, einfach auf die Schwerlasttransportvorrichtung 20 aufgesetzt und mit dieser mechanisch verbunden werden.

Eine weitere Ausführungsvariante der Erfindung ergibt sich aus den Figuren 5 bis 9. Hier wird zur Vermeidung von Seitenkräften auf den hier nicht gezeigten Derrickausleger als Koppelelement ein stabiler Führungsrahmen 50 vorgesehen, der wie aus der Darstellung gemäß Figur 6 ersichtlich aus einem Gittertragwerk besteht. Für kleinere Ballastabstände kann dieser Führungsrahmen als Koppelelement eine Strecke von ca. 20 m überspannen. Bei Großkranen können aber auch Koppelelemente und damit entsprechende Führungsrahmen 50 in einer Länge von 50 und mehr Metern zum Einsatz kommen. Dabei können diese Führungsrahmen 50 aus mehreren Gitterelementen modular aufgebaut werden, so dass unterschiedliche Längen entstehen. Zusätzlich bzw. alternativ können aber auch Teilbereiche bzw. vollständige Bereiche durch Ausschubzylinder als stabiles Führungselement überbrückt werden. Über eine entsprechende Ausschiebemechanik wäre damit eine kontinuierliche Längenverstellung des Abstandes zwischen dem Oberwagen 16 des Krans 10 und der Schwerlasttransportvorrichtung 24 möglich.

Der Führungsrahmen 50 leitet nun die gesamten Seitenkräfte, die aus dem Fahren oder Drehen entstehen, in den Oberwagen 16 ein.

Das Drehwerksgetriebe des Krans 10 wird beim Fahren oder Drehen auf Rundlaufgeschaltet. Alternativ kann der Führungsrahmen auch hier so dimensioniert sein, dass auch bei geschlossener Bremse (zum Bremsen der Drehbewegung des Oberwagens und den Unterwagen) die Bremsen durchrutschen, bevor der Führungsrahmen überlastet ist.

Am Ende des Führungsrahmens 50, welcher zur Ankopplung der Schwerlasttransportvorrichtung 24 dient, befindet sich ein Ankoppelelement oder Platte 52 (Figur 7), in welchem eine Längsführung 54 vorgesehen ist. Diese Längsführung läuft auf einem Drehzapfen 56, auf dem ein Gleitstein 58 aufsitzt. Hierdurch ist sowohl eine Drehbewegung wie auch eine Längsbewegung innerhalb der Längsführung 54 durch den Gleitstein 58 möglich. In Querrichtung liegt der Gleitstein 58 jedoch an der Längsführung 54 an, so dass das System in Querrichtung starr ist. Der Gleitstein selbst ist auf einem mit der Ballastpalette 32 fest verbundenem stabilen Rahmen 60 verbunden.

Vom Ende des Führungsrahmens gehen zur Spitze des hier nicht dargestellten Derrickauslegers hin zwei Abspannstangen 62 (Figur 6). Auf dem in Figur 6 dargestellten mittleren Ballaststapel 64 befindet sich gegen Querkräfte mit entsprechenden Verzurrmitteln 66 (vgl. Figur 5b) diagonal verzurrt ein Rahmen 60, der damit fest mit der Ballastpalette 32 verbunden ist. Hierzu sind entsprechende Verbindungslaschen vorgesehen.

Da nun zum Drehen des Oberwagens 16 der Antrieb der Schwerlasttransportvorrichtung 24 genutzt wird, erfolgt die Kraftübertragung über die Schwerlasttransportvorrichtung 24, die auf diese mit mechanischen Mitteln befestigte Ballastpalette 32, die Verzurrmittel 66, den Rahmen 60, den Drehzapfen 56 und den Gleitstein 58, die diese umfassende Platte 52, das die Platte 52 mit dem Führungsrahmen 50 verbindende Schwenklager 51 und den Oberwagen 16.

Damit die Schwerlasttransportvorrichtung 24 unter die Ballastpalette 32 fahren kann, sind an der Ballastpalette 32 mehrere Konsolen 70 (vgl. Figur 6) vorgesehen, welche auf höhenveränderlichen Stützen 72 ruhen können. Zum Abstützen der Stützen 72 auf dem Untergrund sind in der Regel noch zusätzlich Lastverteilungsmatratzen 74, wie sie in Figur 6 dargestellt sind, notwendig.

Die Ballastpalette 32 hängt gemäß der Ausführungsvariante nach Figur 5 an zwei Pendeln 80, welche aus einfachen Stäben 82 (vgl. Figur 5) oder dreieckigen Stabverbünden 82' (vgl. Figur 6) bestehen. Diese Pendel 80 sind am oberen und unteren Ende jeweils über ein Gelenklager oder Kreuzgelenk 84, 86 (vgl. Figur 5a) einerseits mit der Ballastpalette 32 und andererseits mit dem Führungsrahmen 50 verbunden, so dass diese in allen Querrichtungen beweglich sind.

Bei Ballastwagenbetrieb dienen die schräg abstehenden Stäbe 87 oder die sowieso schräg stehenden Stäbe 82' der Dreieckskonstruktion gemäß Figur 6 als Notanschlag 88. Die beiden Pendel 80 können sich um den Punkt 84 frei drehen. Sollte die Schwerlasttransportvorrichtung 32, das heißt der Ballastwagen bei hoher Überlastung des Krans abheben, so wird durch die Notanschläge gewährleistet, dass die Ballastplatte durch den hoch liegenden Schwerpunkt nur einen begrenzten Winkel nach vorne und hinten kippen kann. Damit wiederum ist gewährleistet, dass die Ballastplatten 20 nicht von der Ballastpalette 32 fallen können, da dies natürlich sofort zum Versagen des gesamten Krans führen würde.

Beim Drehen des Krans 10 um die Drehmitte kann beispielsweise durch die seitliche Durchbiegung des Führungsrahmens 50 der Lenkwinkel der Räder 26 der Schwerlasttransportvorrichtung 24 nicht mit dem theoretischen Lenkwinkel übereinstimmen, wodurch sich das Lenkzentrum aus der Mitte des Kranes 10 bewegt.

Dies hat zur Folge, dass das Schwerlasttransportfahrzeug immer weiter von seiner theoretischen Kreisbahn abweicht und sich demzufolge die Mitte des Schwerlasttransportfahrzeuges aus der Kreisbahn des Derrickkopfstückes bewegt. Hier sei nochmals in Erinnerung gerufen, dass Querkräfte grundsätzlich zu vermeiden sind, da sie vom Derrickausleger nicht aufgenommen werden können.

Durch die zuvor beschriebene spezielle Aufhängung des Pendels 80 kann nun die Schwerlasttransportvorrichtung beispielsweise +/- 500 mm aus ihrer theoretischen Bahn abweichen, ohne dass sich wesentliche Zusatzkräfte auf den Derrickausleger (hier nicht näher dargestellt) oder den Kran 10 ergeben.

Weicht nun die Schwerlasttransportvorrichtung 24 mehr als das zuvor angegebene zulässige Maß von der theoretischen Bahn ab, so wird beispielsweise über einen Winkelgeber (hier nicht näher dargestellt), der an den Pendeln 80 angeordnet ist, eine Abschaltung der Drehbewegung durch entsprechende Steuersignale bewirkt.

Eine weitere Möglichkeit besteht nun darin, dass man die jeweiligen Abweichungen der Pendel aus der Vertikalen dazu verwendet, Korrekturen an der Lenkung der Schwerlasttransportvorrichtung 24 durchzuführen, um dadurch einen Rücklauf in die theoretische Spur zu erreichen.

Sollte aufgrund eines Lenkfehlers der Schwerlasttransportvorrichtung 24 die Symmetrieachse der Schwerlasttransportvorrichtung nicht mehr rechtwinkelig zur Symmetrieachse des Führungsrahmens 50 ausgerichtet sein, so würde dies zu unterschiedlichen Stellungen der beiden Pendel 80 führen. Durch Vergleich dieser beiden Winkel kann sowohl eine Längenkorrektur als auch eine Endabschaltung bei zu großer Abweichung vorgesehen werden.

Bei einer Geradeausfahrt wird der Kran 10 zusammen mit der Schwerlasttransportvorrichtung 24 verfahren, wobei hier auch über die Schrägstellung der Pendel 80 eine Geschwindigkeitsregelung des Schwerlasttransportfahrzeuges wie folgt erfolgen kann:
Zunächst beginnt das Raupenfahrwerk 12 (Figur 9) nach vorne zu verfahren, wobei sich die Pendel 80 nach vorne neigen und proportional zu ihrer Auslenkung die Fahrwerksantriebe der Schwerlasttransportvorrichtung ansteuern.

Ist die Schwerlasttransportvorrichtung zu schnell, so wird das Pendel 80 nach hinten ausgelenkt, wodurch die Fahrtgeschwindigkeit reduziert wird.

Im Schleppbetrieb wird nun der Kran 10 mit der Schwerlasttransportvorrichtung 24 entsprechend verfahren. Hier kann über die Schrägstellung der Pendel 80 eine Geschwindigkeitsregelung der Schwerlasttransportvorrichtung 24 erfolgen.

Zunächst beginnt das Raupenfahrwerk 12 vorwärts zu fahren, wobei sich die Pendel 80 nach vorne neigen und proportional zu ihrer Auslenkung die Fahrwerksantriebe der Schwerlasttransportvorrichtung ansteuern. Ist die Schwerlasttransportvorrichtung zu schnell, wird das Pendel wieder nach hinten ausgelenkt, wodurch die Fahrgeschwindigkeit reduziert wird. Zu berücksichtigen ist, dass sowohl das Raupenfahrwerk 12 wie auch die Räder 26 angetrieben sind. Bei der Geradeausfahrt kann die Schwerlasttransportvorrichtung in der zuvor beschriebenen Art und Weise dem Kran folgen. Beim Drehen des Unterwagens 14 auf der Stelle bleibt der Oberwagen 16 weitgehend unbewegt, wobei der Unterwagen um die Drehachse des Oberwagens bewegt wird. Ist die neue Fahrtrichtung vom Unterwagen aufgrund der Differenzgeschwindigkeiten der Raupenfahrwerke erreicht, wird die Schwerlasttransportvorrichtung 24 zusammen mit dem Führungsrahmen und dem Oberwagen um die Drehachse in die neue Fahrtrichtung ausgerichtet. Die einzelnen Radsätze an der Schwerlasttransportvorrichtung werden von der Drehbewegung in Richtung der Geradeausfahrt umgestellt.

Entsprechend der beispielsweise in der Figur 9 dargestellten Konstruktion ist sichergestellt, dass das Gewicht des Führungsrahmens 50 und der Platte 52 auch bei entlastetem Kran nicht am Derrickausleger hängt. Die Kraft ist vom Ballastwagen 20, das heißt der Schwerlasttransportvorrichtung 24, aufzunehmen. Hierzu kann entweder die Platte 52 in einem Langloch höhenveränderlich gelagert sein oder die Pendel 80 sind ausreichend stark und sicher gegen Ausknicken ausgeführt. Sollte nun durch einen Lenkfehler der Schwerlasttransportvorrichtung 24 die Symmetrieachse der Schwerlasttransportvorrichtung 24 nicht mehr rechtwinklig zur Symmetrieachse des Führungsrahmens 50 ausgerichtet sein, so wird dies zu unterschiedlichen Winkelstellungen beider Pendel 80 führen. Durch Vergleich dieser Winkel kann sowohl eine Lenkkorrektur als auch eine Endabschaltung bei zu großen Abweichungen erfolgen.

Grundsätzlich kann die Ballastpalette 32 auch ohne Schwerlasttransportvorrichtung 24 betrieben werden. In diesem Fall werden Keile 90 (vgl. Figur 5a) auf beiden Seiten rechts und links eingelegt. Die Funktion dieser Keile kann theoretisch auch in einer anderen hier nicht näher gezeigten Ausführungsform über Bolzenverbindungen oder ähnlichem übernommen werden.

Hierdurch werden die Pendel 80 auf beiden Seiten in ihrer vertikalen Stellung fixiert, wodurch sichergestellt ist, dass der Anhängepunkt 84 der Führung sich über dem Schwenkpunkt des gesamten Ballastes befindet und damit ein Kippen des Ballastes ausgeschlossen ist.

Bei unbelasteten Kranen auf schwieriger Fahrstrecke, die eine Vielzahl von Lenkbewegungen erfordert, kann der Ballastwagen 20, das heißt die Schwerlasttransportvorrichtung 24 zusammen mit der Ballastpalette separat zum sonstigen Kran 10 verfahren werden. Hierzu wird der Führungsrahmen 50 demontiert und die Abspannstangen 62 zum hier nicht näher dargestellten Derrickausleger werden gelöst. Das Lösen und getrennte Transportieren des Führungsrahmens 50 ist notwendig, da andernfalls der sehr schwere Führungsrahmen vom Derrickausleger zusätzlich gehalten werden müßte. Der Derrickausleger selbst wird aber nur von der Rückfahrsicherung am Oberwagen abgestützt. Somit läge nicht nur eine sehr große Kraft am Derrickausleger an, sondern es würden auch noch äußerst ungünstige Hebeverhältnisse wirken. Darüber hinaus würde bei montierten Führungsrahmen 50 beim Verfahren ein großer Platz benötigt, der bei einer Vielzahl von Einsatzorten nicht vorhanden ist. Nach Erreichen der Einsatzstelle wird der Ballastwagen wieder mit dem Kran verbunden, so dass er damit für den weiteren Einsatz bereitsteht.

In der Figur 4 ist im wesentlichen ein gleicher Aufbau wie in den zuvor diskutierten Figuren 5 bis 9 gezeigt. Hier ist lediglich der Ankopplungspunkt zwischen dem Führungsrahmen 50 und dem Rahmen 60 in anderer Weise ausgeführt. An der Stelle des Langlochs mit Führungsstangen sind hier Führungsstangen am Rahmen 60 vorgesehen, welche mittels eines Koppelgliedes umschlossen sind.

Schließlich ist in der Figur 10 der Ballastwagen in zwei Stellungen gezeigt, wobei der Ballastwagen 20, 20' jeweils über einen kürzeren Tragrahmen 50 bzw. einen längeren Tragrahmen 50' an den Oberwagen 14 des Krans 10 angeschlossen ist.

## Patentansprüche

1. Kran (10) mit einem verfahrbaren Unterwagen (14), einem drehbar auf diesem gelagerten Oberwagen (16) mit an diesem angeordneten wippbaren Ausleger und Derrickausleger, sowie einem über ein Koppelelement (18) mit dem Oberwagen (16) verbindbaren Ballastwagen (20), wobei der Ballastwagen (20) eine serienmäßige Schwerlasttransportvorrichtung (24) mit eigenem Antrieb und eigener Antriebssteuerung ist, wobei diese Antriebssteuerung infolge der Bewegung des Krans (10) beeinflussbar ist, **dadurch gekennzeichnet, dass** der Ballast auf einer Palette auflegbar ist, die auf die Schwerlasttransportvorrichtung (24) aufsetzbar und mit dieser verbindbar ist.

2. Kran (10) nach Anspruch 1, **dadurch gekennzeichnet, dass** die Schwerlasttransportvorrichtung (24) eine Zusatzsteuerung aufweist, die beim Drehen des Krans (10) selbsttätig das entsprechende Lenkzentrum bestimmt und bei Schleppfahrt hinter dem Kran (10) selbsttätig Lenk-, Beschleunigungs- und/oder Verzögerungsbefehle erzeugt.

3. Kran (10) nach Anspruch 1 oder 2, **dadurch gekennzeichnet, dass** das Koppelelement (18) in seiner Länge veränderbar ausgeführt ist und einen Längengeber aufweist.

4. Kran (10) nach Anspruch 3, **dadurch gekennzeichnet, dass** das Koppelelement (18) aus zwei Gelenkstäben (34, 36) besteht, die über einen als Längengeber wirkenden Hydraulikzylinder (40) gekoppelt sind.

5. Kran (10) nach einem der vorangehenden Ansprüche, **dadurch gekennzeichnet, dass** als Koppelelement (18) ein starrer Führungsrahmen (50) zwischen dem Oberwagen (16) und einem Anlenkpunkt an der den Ballast aufnehmenden und auf dem Ballastwagen (20) absetzbaren Palette dient, wobei der Führungsrahmen (50) gegenüber dem Anlenkpunkt im Anlenkbereich derart verschieblich gelagert ist, dass eine Längsrelativbewegung mit einer Abweichung von einer Neutralstellung erfaßt werden kann und in ein Ansteuersignal für die Antriebssteuerung der Schwerlasttransportvorrichtung (24) umgesetzt werden kann.

6. Kran (10) nach Anspruch 5, **dadurch gekennzeichnet, dass** die Längsrelativbewegung durch eine Längsführung mit einem Drehzapfen (56) derart realisiert ist, dass sowohl eine Längsbewegung wie auch eine Drehbewegung zugelassen wird, während in Querrichtung keine Bewegung zugelassen wird.

7. Kran (10) nach Anspruch 5 oder 6, **dadurch gekennzeichnet, dass** die Palette an aus Stäben bestehenden Pendeln (80) hängt, die an ihrem oberen Ende an dem starren Führungsrahmen (50) und an ihrem unteren Ende an der Palette direkt oder indirekt über Gelenklager angelenkt sind.

8. Kran (10) nach Anspruch 7, **dadurch gekennzeichnet, dass** die Pendelbewegung über Notanschläge begrenzt ist.

9. Kran (10) nach Anspruch 7 oder 8, **dadurch gekennzeichnet, dass** die Pendelbewegung über Messeinrichtungen, vorzugsweise Winkelgeber, derart erfaßbar ist, dass aufgrund der erfaßten Messgrößen Ansteuersignale für die Antriebssteuerung generierbar sind.

10. Kran (10) nach einem der vorangehenden Ansprüche, **dadurch gekennzeichnet, dass** das Koppelelement (18) vom Oberwagen (16) und/oder Ballastwagen (20) trennbar ist.

11. Kran (10) nach einem der vorangehenden Ansprüche, **dadurch gekennzeichnet, dass** sowohl der Kran (10) als auch der Ballastwagen (20) getrennt voneinander verfahrbar sind.

12. Kran (10) nach einem der vorangehenden Ansprüche, **dadurch gekennzeichnet, dass** gegebenenfalls nach einem Einbringen von Keilen und/oder Bolzen zur Verhinderung einer Pendelbewegung der in sich starre Ballastwagen (20) vorzugsweise nach Trennung von dem Fahrwerk als Schwebeballast einsetzbar ist.

13. Kran (10) nach einem der vorangehenden Ansprüche, **dadurch gekennzeichnet, dass** die den Ballastwagen (20) mit dem Oberwagen (16) des Krans (10) verbindenden Tragrahmen (50) vorzugsweise durch das Einbauen weiterer Gitterstücke verlängerbar sind.

## Claims

1. A crane (10) with a travelling undercarriage (14), an uppercarriage (16) rotatably mounted on the same with a luffing boom and derrick boom arranged on the same, and a ballast carriage (20) connectable with the uppercarriage (16) via a coupling element (18), wherein the ballast carriage (20) is a standard heavy-duty transport device (24) with separate drive and separate drive controller, wherein this drive controller can be influenced as a result of the movement of the crane (10), **characterized in that** the ballast can be placed on a pallet which can be mounted on the heavy-duty transport device (24) and can be connected with the same.

2. The crane (10) according to claim 1, **characterized in that** the heavy-duty transport device (24) includes an additional controller which on slewing of the crane (10) automatically determines the corresponding steering center and in towing operation behind the crane (10) automatically generates steering, acceleration and/or deceleration commands.

3. The crane (10) according to claim 1 or 2, **characterized in that** the coupling element (18) is designed to be variable in its length and includes a length sensor.

4. The crane (10) according to claim 3, **characterized in that** the coupling element (18) consists of two articulated rods (34, 36) which are coupled via a hydraulic cylinder (40) acting as length sensor.

5. The crane (10) according to any of the preceding claims, **characterized in that** a rigid guide frame (50) serves as coupling element (18) between the uppercarriage (16) and an articulation point on the pallet picking up the ballast and putting the same down on the ballast carriage (20), wherein the guide frame (50) is movably mounted with respect to the articulation point in the articulation region such that a relative longitudinal movement with a deviation from a neutral position can be detected and can be converted into an actuation signal for the drive controller of the heavy-duty transport device (24).

6. The crane (10) according to claim 5, **characterized in that** the relative longitudinal movement is realized by a longitudinal guide with a pivot pin (56) such that both a longitudinal movement and a rotary movement is permitted, whereas no movement is permitted in transverse direction.

7. The crane (10) according to claim 5 or 6, **characterized in that** the pallet hangs on pendulums (80) consisting of rods, which at their upper end are articulated to the rigid guide frame (50) and at their lower end to the pallet directly or indirectly via spherical plain bearings.

8. The crane (10) according to claim 7, **characterized in that** the pendular movement is limited by emergency stops.

9. The crane (10) according to claim 7 or 8, **characterized in that** the pendular movement can be detected via measuring means, preferably angle sensors, such that due to the measured variables detected actuation signals can be generated for the drive controller.

10. The crane (10) according to any of the preceding claims, **characterized in that** the coupling element (18) can be separated from the uppercarriage (16) and/or ballast carriage (20).

11. The crane (10) according to any of the preceding claims, **characterized in that** both the crane (10) and the ballast carriage (20) are movable separate from each other.

12. The crane (10) according to any of the preceding claims, **characterized in that** possibly after inserting wedges and/or bolts to prevent a pendular movement the ballast carriage (20) rigid as such preferably can be used as suspended ballast after being separated from the travelling gear.

13. The crane (10) according to any of the preceding claims, **characterized in that** the supporting frames (50) connecting the ballast carriage (20) with the uppercarriage (16) of the crane (10) preferably can be extended by incorporating further lattice pieces.

## Revendications

1. Grue (10) avec un wagonnet mobile (14), un châssis tournant (16) monté sur paliers rotatifs sur celui-ci, avec sur celui-ci une élinde et une élinde derrick basculantes, ainsi qu'avec un chariot à ballast (20) reliable par l'intermédiaire d'un élément d'attelage (18) au châssis tournant (16), le chariot à ballast (20) étant un dispositif pour transports très lourds en série (24) avec un entraînement propre et une commande d'entraînement propre, cette commande d'entraînement étant influençable suite au mouvement de la grue (10), **caractérisée en ce que** le ballast est posable sur une palette qui est accrochable sur le dispositif pour transports très lourds (24) et raccordable à celui-ci.

2. Grue (10) selon la revendication 1, **caractérisée en ce que** le dispositif pour transports très lourds (24) présente une commande supplémentaire, qui lors de la rotation de la grue (10) détermine automatiquement le centre de pilotage correspondant et en cas de trajet par remorquage derrière la grue (10) génère automatiquement des instructions de pilotage, d'accélération et/ou de ralentissement.

3. Grue (10) selon les revendications 1 ou 2, **caractérisée en ce que** l'élément d'attelage (18) est configuré modifiable dans sa longueur et présente un transmetteur de longueur.

4. Grue (10) selon la revendication 3, **caractérisée en ce que** l'élément d'attelage (18) se compose de deux barres articulées (34, 36), qui sont attelées par l'intermédiaire d'un vérin hydraulique (40) agissant comme transmetteur de longueur.

5. Grue (10) selon une quelconque des revendications précédentes, **caractérisée en ce qu'**un cadre de guidage rigide (50) sert comme élément d'attelage (18) entre le châssis tournant (16) et un point d'articulation sur la palette contenant le ballast et posable sur le chariot à ballast (20), le cadre de guidage rigide (50) étant monté sur paliers mobiles face au point d'articulation dans la zone d'articulation de sorte qu'un mouvement relatif longitudinal peut être saisi avec un écart d'une position neutre et peut être converti en un signal d'amorçage pour la commande d'entraînement du dispositif pour transports très lourds (24).

6. Grue (10) selon la revendication 5, **caractérisée en ce que** le mouvement relatif longitudinal est réalisé par une coulisse longitudinale avec un appui à pivot (56) de sorte qu'un mouvement longitudinal comme un mouvement rotatif sont autorisés, tandis que dans la direction transversale, aucun mouvement n'est autorisé.

7. Grue (10) selon les revendications 5 ou 6, **caractérisée en ce que** la palette est suspendue à des pendules (80) composés de barres, qui sont articulés directement ou indirectement par articulations à rotule à leur extrémité supérieure sur le cadre de guidage rigide (50), et à leur extrémité inférieure sur la palette.

8. Grue (10) selon la revendication 7, **caractérisée en ce que** le mouvement oscillant est limité par l'intermédiaire d'accrochages de secours.

9. Grue (10) selon les revendications 7 ou 8, **caractérisée en ce que** le mouvement oscillant est saisissable par l'intermédiaire d'équipements de mesure, de préférence des capteurs angulaires, de sorte qu'en raison des grandeurs de mesure saisies, des signaux d'amorçage sont générables pour la commande d'entraînement.

10. Grue (10) selon une quelconque des revendications précédentes, **caractérisée en ce que** l'élément d'attelage (18) est détachable du châssis tournant (16) et ou du chariot à ballast (20).

11. Grue (10) selon une quelconque des revendications précédentes, **caractérisée en ce que** la grue (10) comme le chariot à ballast (20) sont mobiles séparément l'un de l'autre.

12. Grue (10) selon une quelconque des revendications précédentes, **caractérisée en ce que**, le cas échéant après une pose de cales et/ou de boulons pour empêcher un mouvement oscillant, le chariot à ballast (20), rigide en soi, est utilisable de préférence comme ballast suspendu après le détachement du mécanisme de roulement.

13. Grue (10) selon une quelconque des revendications précédentes, **caractérisée en ce que** les cadres porteurs (50) raccordant le chariot à ballast (20) au châssis tournant (16) de la grue (10) sont rallongeables de préférence par le montage d'autres pièces de treillis.
